# EUROPÄISCHE PATENTANMELDUNG

(11) **EP 0 280 130 A1**
(43) Veröffentlichungstag der Anmeldung: **31.08.1988**
(21) Anmeldenummer: 88102077.0
(22) Anmeldetag: 12.02.1988
(51) Int. Cl.: E03D 9/00, E04H 1/12

(54) **Sanitärzelle für öffentliche Zwecke**

(30) Priorität: 12.02.1987 DE 3704375
(71) Anmelder: Wall, Hans, D-76337 Waldbronn (DE)
(72) Erfinder: Wall, Hans, D-76337 Waldbronn (DE)
(74) Vertreter: Lichti, Heiner, Dipl.-Ing.

(57) **Zusammenfassung**

Eine Sanitärzelle (1) für öffentliche Zwecke besteht aus einem durch eine Außentür zugänglichen Sanitärraum (9) mit einer Toilettenschüssel (11) und einem hiervon durch eine Trennwand (8) abgeteilten Reinigungsraum (10), der die für die Versorgung, die Entsorgung und die Reinigung des Sanitärraums (9) notwendigen Einrichtungen, insbesondere ein nach Fortbewegen der Trennwand oder eines Teils derselben an die Toilettenschüssel (11) verbringbares Reinigungsgerät und einen an die Toilettenschüssel (11) anschließenden Ablauf aufweist. Zur Verbesserung und Erleichterung der Reinigungsarbeiten weist die Toilettenschüssel (11) einen vom Sanitärraum (9) zur Trennwand (8) abfallend geneigten, im wesentlichen ebenen Boden (12) mit einer hinteren Ablaufkante (15) und eine von der Trennwand oder deren beweglichem Teil gebildete Rückwand (13) auf, wobei der Ablauf im Reinigungsraum (10) im Bereich der Trennwand (8) unterhalb der Ablaufkante (15) des Bodens (12) der Toilettenschüssel (11) angeordnet ist und durch das Fortbewegen der Trennwand oder deren beweglichen Teils freigelegt wird.

## Beschreibung

Die Erfindung betrifft eine Sanitärzelle für öffentliche Zwecke, bestehend aus einem durch eine Außentür zugänglichen Sanitärraum mit einer Toilettenschüssel und einem hiervon durch eine Trennwand abgeteilten Reinigungsraum, der die für die Versorgung, die Entsorgung und die Reinigung des Sanitärraums notwendigen Einrichtungen, insbesondere ein nach Fortbewegen der Trennwand oder eines Teils derselben an die Toilettenschüssel verbringbares Reinigungsgerät und einen an die Toilettenschüssel anschließenden Ablauf aufweist.

Sanitärzellen des vorgenannten Aufbaus werden in neuerer Zeit in Großstädten an stark frequentierten Orten aufgestellt. Sie sind als eine Art Raumzelle ausgebildet und bestehen zumeist aus einem Stahlbetonkörper mit wannenartigem Sockel und aufgesetztem Dach. Der Stahlbetonkörper ist innenseitig in zwei Räume, den Sanitärraum und den Reinigungsraum unterteilt, wobei zumindest der Sanitärraum mit einer eigenen Innenwandkonstruktion, z.B. aus Edelstahl, Aluminium oder Kunststoff versehen ist, um den hygienischen Anforderungen zu genügen. Der Sanitärraum ist mit einer Toilettenschüssel, einem Waschbecken mit Spiegel und ggf. mit Ablagen versehen und mit eine zumeist auf einem Bogen geführte Außentür ausgestattet, die einen Ausschnitt im Stahlbetonkörper verschließt. Im Reinigungsraum sind alle Funktionsteile für die Versorgung, Entsorgung und Reinigung angeordnet. Dieser Reinigungsraum weist zumeist eine getrennte Zugangstür für Wartungs- und Reparaturzwecke auf.

Sanitärzellen dieser Art sind über Münzeinwurf zugänglich, wodurch die Verriegelung der Außentür aufgehoben und ggf. bestimmte Funktionsteile, wie Wasserspülung, Luftabsaugung etc. in Gang gesetzt werden. Verläßt der Benutzer den Sanitärraum, so setzt - in der Regel wiederum automatisch - die Reinigung des Sanitärraums ein, wobei es insbesondere um eine einwandfreie Reinigung der Toilettenschüssel und des Waschbeckens geht. Zum Reinigungszyklus gehört ferner ein Trocknungsvorgang, um den nachfolgenden Benutzern einen sauberen und trockenen Sanitärraum zu bieten. Während des Reinigungszyklus bleibt die Außentür verriegelt. Nach Abschluß des Reinigungsvorgangs wird die Verriegelung automatisch gelöst, so daß die Außentür nach Münzeinwurf wieder geöffnet werden kann. Sanitärzellen dieser Bauart sind an ihrem Standort abflußseitig unmittelbar an die Abwasserkanalisation angeschlossen, so daß sie im normalen Betrieb wartungsfrei als autonome Sanitäreinheit arbeiten können.

Sanitärzellen der vorgenannten Art sind im wesentlichen in drei Bautypen bekannt. Bei der ersten Bauart (DE-OS 33 32 356) sind der Sanitärraum und der Reinigungsraum konzentrisch angelegt, wobei sich sämtliche Funktionsteile zwischen der Außenschale und der den Sanitärraum umgrenzenden Innenschale befinden. Zum Reinigen sind entsprechende Wasserführungen aus der Außenschale in den Sanitärraum hineingeführt, wobei das Wasser sowohl in die Toiletten schüssel, das Waschbecken und über den unteren Bereich der Innenwandung verteilt wird. Nach dem Abreinigen mit Wasser wird über ein Gebläse Trockenluft in den unteren Bereich des Sanitärraums eingeblasen. Diese Bauart genügt in keiner Weise den an öffentliche Toiletten zu stellenden Anforderungen. So ist die Reinigung aufgrund der besonderen Art der Wasserzuführung unzulänglich. Es sind keine Vorkehrungen für den bei öffentlichen Toiletten häufigen Fall getroffen, daß der Benutzer irgendwelche Gegenstände in die Toilettenschüssel wirft, die entweder wegen ihrer Größe oder ihres Gewichtes mit einer üblichen Toilettenspülung nicht beseitigt werden können. Auch für den Fall, daß irgendwelche Gegenstände oder Abfälle auf den Boden abgelegt werden, fehlt es an einer Möglichkeit der Beseitigung. Schließlich ist aufgrund der herkömmlichen Konstruktion der Toilettenschüssel mit Siphon der stets gegebenen Verstopfungsgefahr in keiner Weise Rechnung getragen.

Es ist hinlänglich bekannt, daß eine einwandfreie Reinigung einer Toilettenschüssel allein durch Wasser nicht möglich ist, vielmehr auch eine mechanische Reinigung, beispielsweise durch Bürstvorgänge erfolgen muß. Dieser Tatsache tragen die beiden anderen bekannten Bauarten Rechnung. Im einen Fall (EP-OS 0 109 496, DE-OS 28 51 036 und 30 27 207) ist die Toilettenschüssel in ihrem hinteren Bereich an einer horizontalen Achse schwenkbar gelagert. Ferner weist die Trennwand zwischen Sanitärraum und Reinigungsraum im unteren Bereich eine Aussparung auf, durch die die gesamte Toilettenschüssel nach hinten in den Reinigungsraum gekippt und dabei teilweise gestürzt werden kann. Die Toilettenschüssel weist also selbst keinen unmittelbaren Ablauf auf, sondern wird nach Verschwenken in den Reinigungsraum dort ausgeleert. In der Kipplage kommt die Toilettenschüssel ferner mit einer umlaufenden Bürsten in Kontakt, die die notwendige mechanische Reinigung vornimmt. Das Abkippen des Toiletteninhaltes erfolgt unmittelbar in den im Reinigungsraum vorhandenen Abfluß. Damit ist zwar den hygienischen Anforderungen hinsichtlich der Toilettenschüssel einigermaßen ausreichend Rechnung getragen, jedoch fehlt es an einer Reinigung der Schüssel-außenseiten, wie auch der benachbarten Wandbereiche und des Bodens. Dort abgelegte Gegenstände bleiben liegen. Ebensowenig ist für eine Entfernung von Grobgut gesorgt, das in die Toilettenschüssel geworfen wird. Solches Grobgut kann zwar nach dem Abkippen der Toilette entleert werden, fällt dann aber in den Ablauf im Reinigungsraum, so daß dort wiederum Verstopfungsgefahr gegeben ist. Schließlich wird vom Benutzer als unangenehm empfunden, daß die Toilettenschüssel nicht ortsfest eingebaut ist, sondern aufgrund ihrer schwenkbaren Lagerung und notwendigen Arretierung nach einiger Zeit wackelt. Auch ist aufgrund des großen Schwenkradius' der Toilettenschüssel der Ausschnitt in der Trennwand entsprechend zu gestalten und in der Benutzungslage wieder abzudichten. Auch dies bereitet gewisse Schwierigkeiten.

Bei der dritten Bauart (DE-OS 30 22 778) wird ein Teil dieser Mängel dadurch behoben, daß der Sanitärraum als in die Sanitärzelle eingesetzte zylindrische Kabine ausgebildet ist, an deren Wandung die Toilettenschüssel fest angebracht ist und die an der gegenüberliegenden Seite einen Ausschnitt aufweist, der mit der Außentür der Sanitärzelle korrespondiert. Die Toilettensch üssel ist über eine flexible Ablaufleitung an den Abfluß des Sanitärraums angeschlossen und mit einer Absaugpumpe versehen. Die Kabine ist um eine senkrechte Achse drehbar derart, daß in der Reinigungslage der Ausschnitt in der Kabinenwandung zum Reinigungsraum hin weist, während sich dann die Toilettenschüssel an der gegenüberliegenden Seite im Bereich der Außentür befindet. Durch den Ausschnitt der Kabinenwandung können vom Reinigungsraum Reinigungsgeräte, wie Bürsten oder dergleichen in die Sanitärkabine eingefahren werden. Dabei sind für die verschiedenen Reinigungsvorgänge (Innenseite der Toilettenschüssel, Außenseite der Toilettenschüssel und Kabinenwände) unterschiedliche Reinigungsgeräte vorgesehen, die von einem im Reinigungsraum angeordneten Roboter erfaßt und geführt werden. Damit ist zwar eine einwandfreie Reinigung der Sanitärkabine möglich, doch wird dies mit einem ganz erheblichen konstruktiven Aufwand und störanfälligen Geräten erkauft. Auch ergibt sich eine verlängerte Reinigungsdauer, da die einzelnen Reinigungsvorgänge nacheinander vorgenommen werden müssen.

In Erkenntnis der Probleme, die ein herkömmlicher Toilettenabfluß oder gar eine entsprechende Absaugung mit sich bringen, ist in einer Ausführungsform der bekannten Sanitärzelle eine relativ flache Toilettenschüssel vorgesehen, die in ihrem rückwärtigen Bereich über eine Wandöffnung mit dem Reinigungsraum ständig in Verbindung steht. Durch diese großflächige Öffnung kann der Roboter mittels eines entsprechenden Arms hindurchgefahren werden, um zunächst Dickstoffe und Grobgut aus der Toilettenschüssel durch die Öffnung nach hinten zu transportieren, bevor dann die Kabine für den eigentlichen Reinigungsvorgang gedreht wird. Hinter der Öffnung ist im Reinigungsraum eine Ablaufleitung angeordnet, die schließlich zum Abfluß führt. Über der Zutrittsöffnung der Ablaufleitung ist ein Gitter oder Rost angeordnet, um Grobgut zurückzuhalten und dieses in eine getrennte Wanne zu führen. In einer weiteren Variante besteht die wiederum flach ausgebildete Toilettenschüssel aus dem eigentlichen Schüsselteil und dem an der Trennwand angebrachten Sitzrahmen. Dabei ist die Toilettenschüssel an ihrer Vorderseite schwenkbar gelagert, so daß sie aus einer in Richtung auf den Sanitärraum abfallend geneigten Benutzungslage nach unten abgekippt werden kann, um auf diese Weise das Entleeren durch Schwerkraft und unter Zuhilfenahme des Manipulators zu erleichtern. Auch hier werden Grobgut und Dickstoffe bzw. Flüssigkeit durch einen entsprechenden Rost vor der Ablaufleitung getrennt. Beide Ausführungsformen haben den Nachteil, daß zunächst die Entleerung der Toilettenschüssel erfolgen muß, bevor die Kabine gedreht und in die Reinigungslage gebracht wird mit der Folge, daß der Reinigungsvorgang entsprechende Zeit beansprucht. Werden in die Toilettenschüssel zu große Teile eingeworfen, so kann der Reinigungsarm unter Umständen nicht in die Toilettenschüssel einfahren, diese also nicht von dem Grobgut gereinigt werden. Dabei besteht zusätzlich die Gefahr von Funktionsstörungen.

Der Erfindung liegt die Aufgabe zugrunde, eine Sanitärzelle so auszubilden, daß bei ortsfester Anordnung der Toilettenschüssel eine einwandfreie und einfache Reinigung derselben und der ansonsten reinigungsbedürftigen Teile des Sanitärraums mit einfachen und funktionssicheren Geräten möglich ist.

Diese Aufgabe wird gemäß einem ersten Merkmal der Erfindung dadurch gelöst, daß die Toilettenschüssel einen vom Sanitärraum zur Trennwand abfallend geneigten, im wesentlichen ebenen Boden mit einer hinteren Ablaufkante und eine von der Trennwand oder deren beweglichem Teil gebildete Rückwand aufweist, und daß der Ablauf im Reinigungsraum im Bereich der Trennwand unterhalb der Ablaufkante des Bodens der Toilettenschüssel angeordnet ist und durch das Fortbewegen der Trennwand oder deren beweglichen Teils freigelegt wird.

Die Erfindung geht gegenüber den bekannten Ausführungen einen abweichenden Weg dadurch, daß die Toilettenschüssel nicht der herkömmlichen Bauweise entspricht, sondern in ihrer Formgebung den hier zu beachtenden Besonderheiten angepaßt ist. Dies geschieht vor allem durch den ebenen, nach hinten abfallenden Boden und die bewegliche Rückwand sowie dadurch, daß die Toilettenschüssel keinen herkömmlichen Ablauf aufweist. Durch Fortbewegen der Trennwand bzw. des die Rückwand der Toilettenschüssel bildenden Trennwandteils ist die Toilettenschüssel nach hinten in den Reinigungsraum mit großem Querschnitt offen, so daß -je nach Neigung des Bodens- der Inhalt der Toilettenschüssel schon weitgehend von alleine abläuft bzw. nach hinten und unmittelbar in den unterhalb der Ablaufkante befindlichen Abfluß des Reinigungsraums fällt. Über dem Abfluß kann ggf. ein Rost angeordnet sein, um Grobgut zurückzuhalten. Aufgrund der großflächigen Öffnung der Toilettenschüssel nach hinten und der ebenen Ausbildung des Schüsselbodens läßt sich die Innenseite der Toilettenschüssel problemlos mit einer einfachen Bürstenwalze, die aus dem Reinigungsraum heraus an die Toilettenschüssel angebracht wird, einwandfrei säubern.

Gemäß einem Ausführungsbeispiel der Erfindung weist die Trennwand in ihrem unteren Bereich das bewegliche Teil auf, das zumindest eine zur Bildung der Rückwand der Toilettenschüssel notwendige Größe aufweist, wobei dieses Trennwandteil unter Freigabe der hinteren Ablaufkante der Toilettenschüssel in den Reinigungsraum bewegbar ist.

Dabei kann die Ausgestaltung so getroffen sein, daß das Reinigungsgerät, z.B. eine Bürstenwalze, zugleich den Innenraum der Toilettenschüssel, wie auch das bewegliche Trennwandteil säubert, oder aber das Trennwandteil innerhalb des Reinigungsraums durch ein gesondertes Reinigungsgerät gesäubert werden.

In weiter Abwandlung kann das bewegliche Trennwandteil an seinem unteren Ende einen in den Sanitärraum nach unten geneigten Abschnitt aufweisen, der ein Teil des Bodens der Toilettenschüssel bildet und mit seiner vorderen Kante an dessen Ablaufkante anschließt. Bei dieser Ausführungsform sind der Boden der Toilettenschüssel und das Bodenteil an dem beweglichen Trennwandteil zueinander geneigt und bilden zwischen sich einen Spalt. Nach Abrücken des Trennwandteils lassen sich dieses und die Toilettenschüssel reinigen.

Gemäß einem weiteren Merkmal der Erfindung weist der Sanitärraum einen beweglichen Boden auf, der zu Reinigungszwecken in Richtung zum Reinigungsraum kippbar oder verfahrbar ist.

Im Falle der kippbaren Ausführung wird der während der Benutzung des Sanitärraums etwa horizontal angeordnete Boden während des Reinigungsvorgangs nach hinten abgekippt, so daß in den Sanitärraum zum Reinigen der Wände oder dergleichen eingespritztes Wasser einwandfrei ablaufen kann und dabei auf dem Boden liegende Gegenstände, Papier oder dergleichen nach hinten weggeschwemmt. Bei der verfahrbaren Ausführung kann der Boden während des Verfahrens oder aber nach Erreichen seiner Endposition im Reinigungsraum gesäubert werden.

Auf dem Boden liegende Gegenstände oder dergleichen werden bei dieser Fahrbewegung von der Oberseite abgestreift und fallen an der Vorderkante des Bodens in einen Raum unterhalb des Sanitärraums.

Gegebenenfalls können das bewegliche Trennwandteil, das den hinteren Abschluß der Toilettenschüssel bildet, zusammen mit dem Boden des Sanitärraums in Richtung zum Reinigungsraum verfahrbar sein, indem diese beiden Bauteile in geeigneter Weise miteinander verbunden und an einen Antrieb angeschlossen sind.

Die Reinigung des verfahrbaren Bodens kann in einfacher Weise durch eine unterhalb der bis zum Boden reichenden Toilettenschüssel angeordnete Reinigungseinrichtung erfolgen, die in Tätigkeit versetzt wird, wenn der Boden an ihr vorbeifährt.

Wie bereits angedeutet, ist vorzugsweise oberhalb des Ablaufs im Reinigungsraum ein Rost zum Zurückhalten von Grobgut angeordnet, der mit Vorteil in den Reinigungsraum abfallend geneigt ist. Dieser Rost ist in bevorzugter Ausführung an der der Toilettenschüssel abgekehrten Seite schwenkbar gelagert und aus einer Lage oberhalb des Ablaufs während des Reinigens der Toilettenschüssel gegen Ende des Reinigungsvorgangs in den Reinigungsraum schwenkbar, Das auf dem Rost zunächst zurückgehaltene Grobgut wird nach Schwenken des Rostes in den Reinigungsraum nach hinten abgekippt, so daß der Rost nach Zurückschwenken auf den Ablauf wieder frei ist. Zu diesem Zweck weist der Reinigungsraum eine Sammelwanne für Grobgut auf. Diese Sammelwanne wird von Zeit zu Zeit geleert.

Gemäß einer vorteilhaften Ausführungsform dient als Reinigungsgerät für die Toilettenschüssel und für die ortsfeste Trennwand und die daran seitlich anschließenden Abschnitte der Rückwand des Sanitärraums eine Bürstenwalze, die der Kontur der vorgenannten Wandteile angepaßt und entlang diesen über die Höhe der Sanitärzelle verfahrbar ist.

Mit diesem weiteren Merkmal der Erfindung wird nicht nur die Innenseite der Toilettenschüssel, sondern auch der sie umgebende Wandbereich, der am ehesten Verschmutzungen ausgesetzt ist, nicht nur mittels Wasser, sondern auch mechanisch gereinigt, wodurch den Hygieneanforderungen in besonderem Maße Rechnung getragen ist. Die Bürstenwalze kann in einer Kammer oberhalb der Decke des Sanitärraums angeordnet und nach Öffnen einer Deckenklappe oder - luke in den Sanitärraum absenkbar sein, wobei sie mit Vorteil in Führungen an gegenüberliegenden Seitenwänden des Sanitärraums läuft.

Die Bürstenwalze kann in andere Abschnitte unterteilt sein und diese können ggf. unterschiedliche Fahrwege aufweisen, um beispielsweise bis zum Boden abgesenkt zu werden.

Es ist zwar wünschenswert, die Wände des gesamten Sanitärraums nach der Benutzung zu reinigen, um dem nachfolgenden Benutzer einen absolut hygienisch reinen Toilettenraum zu bieten. Dies bereitet jedoch aufgrund der Größe des Sanitärraums sowohl hinsichtlich der Reinigung als auch der daran anschließend notwendigen Trocknung Schwierigkeiten. Es ist deshalb gemäß einem weiteren Merkmal der Erfindung vorgesehen, daß die gegenüberliegenden Seitenwände aus jeweils zwei zellenhohen Wandteilen bestehen und daß die beiden der Außentür nahen Wandteile jeder Seitenwand nahe der Außentür an senkrechten Achsen gelagert sind derart, daß sie in der Benutzungslage des Sanitärraums bündig an die beiden anderen Seitenwandteile anschließen, während sie an der Reinigungslage nach innen bis zum Anschlag aneinander einklappbar sind und dabei den Zugangsbereich der Sanitärzelle mit der Außentür von dem übrigen Sanitärraum abtrennen.

Mit dieser erfindungsgemäßen Ausbildung wird also der Sanitärraum während des Reinigungsvorgangs durch Verschwenken der Seitenwandteile verkleinert. Dieser verkleinerte Raum wird dann in notwendigem Umfang gereinigt, während der Zugangsbereich des Sanitärraums mit der Innenseite der Außentür der Reinigung nicht unterworfen wird.

Bei einer abgewandelten Ausführung besteht die Trennwand aus zwei in der vertikalen Symmetrieebene der Toilettenschüssel getrennten Teilen, die an vertikalen Achsen gelagert und aus der Benutzungslage um 180° in den Sanitärraum vor die Toilettenschüssel schwenkbar sind derart, daß der die Toilettenschüssel aufweisende Teil des Sanitärraums gegenüber dessen restlichen Teil abgetrennt und zugleich gegenüber dem Reinigungsraum geöffnet ist.

Die hinter der ortsfesten Toilettenschüssel befindliche Trennwand bildet also nach dem Verschwenken nach vorne eine Art Schirm gegenüber dem übrigen Sanitärraum und kann an ihrer Innenseite vom Reinigungsraum her problemlos gesäubert werden.

Gemäß einer weiteren Abwandlung ist die Trennwand Teil eines die gesamte Innenwandung des Sanitärraums bildenden Zylinders, der in der Sanitärzelle um seine senkrechte Achse drehbar ist und einen in der Benutzungslage mit der Außentür korrespondierenden Ausschnitt aufweist, der in der Reinigungslage dem Reinigungsraum zugekehrt ist. Diese an sich bekannte Ausführung (DE-OS 30 22 778) ermöglicht bzw. erfordert eine Reinigung des gesamten Sanitärraums, was in der Regel nicht notwendig ist.

Bei den vorgenannten Ausführungsformen, bei denen der Sanitärraum bzw. ein Teil desselben gegenüber dem Reinigungsraum geöffnet ist, kann als Reinigungsgerät für die Toilettenschüssel wiederum eine in dem Reinigungsraum angeordnete, angetriebene Bürstenwalze dienen.

Die Bürstenwalze kann gemäß einem Ausführungsbeispiel zwischen zwei im Reinigungsraum gelagerten Tragarmen sitzen, die nach Fortbewegen der Trennwand in Richtung auf die Toilettenschüssel schwenkbar sind, wobei die Bürstenwalze in die Toilettenschüssel eingreift. Dabei wird eine besonders einfache und funktionssichere Kinematik für die Bürstenwalze erreicht.

In weiterer Ausgestaltung dieses Ausführungsbeispiels können die Tragarme jeweils eine über die Lagerung der Bürstenwalze hinausreichende Verlängerung aufweisen und als Wasserführung ausgebildet sein, wobei die Verlängerungen oder eine sie überbrückende Verbindung sich in der Reinigungslage vor der Toilettenschüssel zur Reinigung von dessen Außenseiten befinden.

Auf diese Weise ist es möglich, zugleich mit dem Einschwenken der Bürstenwalze in die Toilettenschüssel eine Reinigungseinrichtung für die Außenseiten derselben in Arbeitsstellung zu bringen. Zu diesem Zweck können an den Verlängerungen der Tragarme oder der sie überbrückenden Verbindung mehrere Wasserdüsen vorgesehen sein.

Gemäß einem anderen Ausführungsbeispiel ist die Bürstenwalze in Höhe der Toilettenschüssel im Reinigungsraum gelagert und horizontal von hinten in die Toilettenschüssel einfahrbar.

Schließlich ist gemäß einer weiteren bevorzugten Ausführungsform im Reinigungsraum eine Wasser-Hochdruckpumpe angeordnet und sind mehrere ggf. beweglich geführte Wasserdüsen zum Abspritzen zumindest eines Teils der Innenwandung des Sanitärraums vorgesehen. Praktische Untersuchungen haben gezeigt, daß nur mit Hochdruckwasser eine einwandfreie Reinigung des Sanitärraums möglich ist.

Nachstehend ist die Erfindung anhand mehrerer, in der Zeichnung dargestellter Ausführungsbeispiele beschrieben. In der Zeichnung zeigen:
Figur 1 Eine Seitenansicht einer ersten Ausführungsform der Sanitärzelle im Längsschnitt;
Figur 2 eine Draufsicht zu der Darstellung gem. Fig. 1 im Schnitt;
Figur 3 eine der Fig.1 ähnliche Darstellung einer anderen Ausführungsform der Sanitärzelle;
Figur 4 eine Draufsicht zu Fig.3;
Figur 5 eine den Figuren 1 und 3 entsprechende Ansicht einer dritten Ausführungsform der Sanitärzelle;
Figur 6 eine Draufsicht zur Darstellung gem. Fig.5;
Figur 7 eine Teilansicht -entsprechend Figuren 1,3 und 5- einer weiteren Ausführungsform der Sanitarzelle
Figur 8 eine schematische Draufsicht auf eine weitere Ausführungsform, beschränkt auf den Bereich der Toilettenschüssel der Sanitärzelle.

Der die Sanitärzelle 1 bildende Baukörper besteht aus einem die äußere Hülle bildenden Stahlbetonkörper 2, einer Bodenwanne 3 und einer Decke 4, die auf den Stahlbetonkörper 2 aufgesetzt ist. Der Stahlbetonkörper 2 ist, wie aus Fig.2 ersichtlich, länglich ausgebildet und weist an seiner einen gewölbten Schmalseite 5 einen türartigen Ausschnitt 6 auf, hinter dem eine Außentür 7 in Form einer Schiebetür angeordnet ist.

Der Innenraum der Sanitärzelle ist mittels einer Trennwand 8 in einen Sanitärraum 9 und einen Reinigungsraum 10 abgeteilt, wobei der Reinigungsraum 10 sämtliche zur Versorgung, Entsorgung und Reinigung notwendigen Geräte und Installationen aufnimmt, die in der Zeichnung im einzelnen nicht gezeigt sind.

Im Sanitärraum 9 ist im Bereich der Trennwand 8 eine Toilettenschüssel 11 ortsfest angeordnet, deren im wesentlichen ebener Boden 12 nach hinten zur Trennwand 8 hin abfallend geneigt ist. Die in diesem Fall ortsfeste Trennwand 8 weist ein beweglich Wandteil 13 auf, das zugleich den hinteren Abschluß der Toilettenschüssel 11 bildet und einen nach vorne und unten geneigten Abschnitt 14 aufweist, der in der in Fig.1 wiedergegebenen Benutzungslage des Sanitärraums 9 an die hintere Ablaufkante 15 des Bodens 12 der Toilettenschüssel 11 anschließt.

Die Bodenwanne 3 weist im Bereich der Trennwand 8, und zwar unterhalb der Ablaufkante 15 des Bodens 12 der Toilettenschüssel 11 einen Abfluß 16 auf, der an die Abwasserkanalisation angeschlossen ist.

Bei dem in Fig.1 und 2 gezeigten Ausführungsbeispiel ist innerhalb des Reinigungsraums 10 in einer oberhalb des Sanitärraums 9 liegenden Kammer 17 eine Bürstenwalze 18 angeordnet, die in seitlichen Führungen 19 auf- und abbewegbar ist. Die Kammer 17 ist bodenseitig durch einen Lukendeckel 20 abgeschlossen, oberhalb dessen sich die Bürstenwalze 18 in ihrer Ausgangslage befindet.

In der in Fig.1 und 2 mit durchgezogenen Linien wiedergegebenen Stellung ist der Sanitärraum 9 benutzbar, beispielsweise indem durch Münzeinwurf die Außentür 7 geöffnet und der Zutritt freigegeben wird. Nur der Vollständigkeit wegen sei darauf hingewiesen, daß in dem Sanitärraum 9 sich auch noch ein Waschbecken, ein Spiegel und eine Ablage befinden kann. Im übrigen weist der Sanitärraum 9 einen beweglichen Boden 21 auf.

In Fig.1 und 2 ist in gestrichelten Linien die Reinigungsposition gezeigt. Diese ergibt sich dadurch, daß das bewegliche Teil 13 der Trennwand 8, das zugleich die Rückwand der Toilettenschüssel 11 bildet, in den Reinigungsraum 10 verfahrbar ist. Dabei können zugleich auch der Lukendeckel 20 und der Boden 21 in Richtung zum Reinigungsraum verfahren werden, indem diese drei Bauteile konstruktiv miteinander verbunden und dadurch gemeinsam antreibbar sind. Beim Verfahren in die Reinigungsposition kommt die Ablaufkante 15 der Toilettenschüssel 11 frei, so daß deren Inhalt aufgrund des Gefälles des Bodens 12 zumindest weitgehend unmittelbar in den Abfluß 16 fällt. Weiterhin werden beim Verfahren des Bodens 21 in die gestrichelte Position etwa auf ihm liegende Gegenstände an der Vorderkante der Toilettenschüssel 11 abgestreift und fallen in die Bodenwanne 3 der Sanitärzelle. Zugleich kann der Boden 21 beim Verfahren gereinigt werden, indem unterhalb der Toilettenschüssel eine Reinigungseinrichtung 22 -hier in Form von ein oder mehr Spritzdüsen- angeordnet ist. Ggf. kann auch nur ein Teil des Bodens, z.B. der unmittelbar vor und neben der Toilettenschüssel befindliche Bereich, nach hinten verfahrbar sein.

Nach Erreichen der Reinigungsposition wird die Bürstenwalze 18 in ihren Führungen 19 nach unten gefahren und reinigt dabei die Trennwand 8 und die daran anschließenden Seitenwandteile 23 (Fig.2), wobei mit der Bürstenwalze 18 ggf. auch noch Wasser-Sprüheinrichtungen 24 mitbewegt werden. Die Bürstenwalze 18 erreicht schließlich ihre untere Position auf dem Boden 12 der Toilettenschüssel 1l und beseitigt dort noch vorhandene Verschmutzungen, wobei die Bürstenwalze die Verschmutzungen nach hinten abkehrt.

Nach Beendigung des Reinigungsvorgangs werden die Bürstenwalze 18 wieder noch oben gefahren und das Trennwandteil 13, der Boden 21 und der Lukendeckel 20 in ihre Ausgangsposition gebracht. In dieser Position setzt dann eine Heißlufttrocknung des Sanitärraums 9 mittels eines nicht gezeigten Gebläses ein.

Die Ausführungsform gem. Fig.3 und 4 entspricht im wesentlichen derjenigen der Figuren 1 und 2, weshalb hier nur die unterscheidenden Merkmale beschrieben werden. Zunächst ist oberhalb des Ablaufs 16 ein Rost 25 zum Zurückhalten von Grobgut angeordnet. Dieser Rost ist an der der Toilettenschüssel 11 gegenüberliegenden Seite des Ablaufs 16 bei 26 schwenkbar gelagert, so daß er, wie mit strichpunktierter Linie und Pfeil angedeutet, aus der durchgezogenen Betriebsstellung nach hinten gekippt werden kann. Dabei fällt das von ihm zurückgehaltene Grobgut in eine ein Teil der Bodenwanne 3 bildende Sammelwanne 27, die von Zeit zu Zeit entleert wird.

Bei dem Ausführungsbeispiel der Figuren 3 und 4 sind die Seitenwände 28 des Sanitärraums einerseits von den ortsfesten mit der Trennwand 8 verbundenen Seitenwandteilen 23 und vorderen Seitenwandteilen 29 gebildet, die gegenüber den Seitenwandteilen 23 beweglich, und zwar an senkrechten Achsen 30 gelagert sind. In der Benutzungslage des Sanitärraums 9 befinden sich die Seitenwandteile 29 in der mit durchgezogenen Linien wiedergegebenen Stellung. Für den Reinigungsvorgang werden die Seitenwandteile 29 nach innen und vorne geklappt, bis sie die gestrichelt wiedergegebenen Position erreicht haben, in der sie den vorderen Bereich des Sanitärraums 9, nämlich den Zugangsbereich 3l abschließen. Nach Erreichen dieser Position wird die Bürstenwalze 18, deren Kammer 17 bei diesem Ausführungsbeispiel durch einen Klappdeckel 32 bodenseitig abgeschlossen ist,nach Aufschwenken desselben (gestrichelte Lage) nach unten bewegt werden, um die Innenseite der Trennwand 8 und die daran anschließenden ortsfesten Seitenwandteile 23 zu reinigen. Auch hier taucht schließlich die Bürstenwalze 18 in die Toilettenschüssel 11 ein, um diese innenseitig zu reinigen. Ferner kann der gesamte verkleinerte Innenbereich des Sanitärraums 9 durch Abspritzen mittels Hochdruckwasser gesäubert werden. Schließlich ist in Abwandlung der Ausführungsform nach Fig. 1 und 2 unterhalb der Toilettenschüssel 11 eine weitere Bürstenwalze 33 angeordnet, die in diesem Fall die Reinigung des nach hinten verfahrenden Bodens 21 übernimmt.

Bei der Ausführungsform gem.Fig.5 bildet die Trennwand 8 mit ihrem unteren Bereich 34 unmittelbar den hinteren Abschluß der Toilettenschüssel 11, die wiederum mit einem ebenen, nach hinten geneigten Boden 12 ausgestattet ist. Die Trennwand 34 liegt an der hinteren Ablaufkante 15 der Toilettenschüssel 11 an. Im Gegensatz zu den vorgenannten Ausführungsformen ist der Boden 21 in seinem vorderen Bereich an einer horizontalen Achse 35 gelagert, so daß er mit seinem der Toilettenschüssel 11 nahen Bereich nach hinten abgekippt werden kann, wobei auf dem Boden eventuell liegendes Grobgut nach hinten in die Sammelwanne 27 abrutscht, wozu ggf. auch noch ein Hilfsgerät verwendet werden kann. Im Reinigungsraum 10 sind an einer horizontalen Achse 36 zwei parallele Tragarme 37 angeordnet, zwischen denen eine Bürstenwalze 18 gelagert ist. Ferner weisen die Tragarme 37 eine über die Bürstenwalze 18 hinausgehende Verlängerung 38 auf, die an ihren freien Enden ggf. miteinander verbunden sind. Die Tragarme 37 mit ihren Verlängerungen 38 sind entweder unmittelbar wasserführend oder dienen zur Fixierung einer Wasserleitung, die im Bereich der freien Enden der Verlängerung 38 bzw. der sie überbrückenden Verbindung in Wasserdüsen münden.

Die Trennwand 8 ist Teil eines insgesamt mit 39 bezeichneten Zylinders, der in der Benutzungslage des Sanitärraums 9 einen mit der Außentür 7 korrespondierenden Ausschnitt 40 aufweist. Der Zylinder 39 ist um seine vertikale Achse 41 drehbar, und zwar um wenigstens 180°, so daß nach dem Drehen der Ausschnitt 40 dem Reinigungsraum 10 zugekehrt ist. In dieser Position kann die Bürstenwalze 18 in den Sanitärraum eingeschwenkt werden, wie dies in Fig. 5 gezeigt ist, bis sie schließlich in die Toilettenschüssel 11 eingreift. Da der untere Abschnitt 34 der Trennwand 8 fortbewegt worden ist, kann der Inhalt der Toilettenschüssel vor und während des Reinigungsvorgangs mit der Bürstenwalze 18 über die hintere Ablaufkante 15 in den Abfluß 16 gelangen, wobei wiederum das Grobgut mittels des Rostes 25 zurückgehalten wird. Zugleich wird die Außenseite der Toilettenschüssel 11 mittels der nicht gezeigten Wasserdüsen an den freien Enden der Verlängerung 38 abgesprüht. Der untere Bereich 34 der Trennwand 8 kann bei der Bewegung des Zylinders 39 ggf. an einer weiteren senkrecht stehenden Bürste vorbeilaufen und gereinigt werden.

Das Ausführungsbeispiel gemäß Fig. 7 entspricht im wesentlichen dem der Figuren 5 und 6 mit dem Unterschied, daß der Boden 21 -wie bei der Ausführungsform gemäß Fig.1 bis 4, nach hinten verfahrbar ist.

Fig.8 schließlich zeigt eine Detail-Draufsicht einer weiteren Ausführungsform, bei der der hintere Abschluß der Toilettenschüssel 11 wiederum durch einen unteren Abschnitt 34 der Trennwand 8 gebildet ist. Zu diesem Zweck kann die Trennwand im unteren Bereich noch ausgespart sein. In Abwandlung zu den vorgenannten Ausführungsformen besteht die Trennwand 8 aus zwei Wandteilen 42, 43, die entlang der vertialen Symmetrieebene 44 der Toilettenschüssel 11 bei 45 aneinanderstoßen. Jedes Trennwandteil 42,43 ist an einer vertikalen Achse 46 gelagert und um diese mit einem Winkel von 180° in die in der Zeichnung wiedergegebene Position schwenkbar, bei der die Innenseiten 47 dem Reinigungsraum zugekehrt sind, so daß sie von dort aus vollständig gereinigt werden können. Ebenso wird bei dieser Bewegung die hintere Ablaufkante 15 der Toilettenschüssel 11 freigegeben, so daß deren Inhalt nach hinten in den nicht gezeigten Abfluß 16 gelangen kann.

## Patentansprüche

1. Sanitärzelle für öffentliche Zwecke, bestehend aus einem durch eine Außentür zugänglichen Sanitärraum mit einer Toilettenschüssel und einem hiervon durch eine Trennwand abgeteilten Reinigungsraum, der die für die Versorgung, die Entsorgung und die Reinigung des Sanitärraums notwendigen Einrichtungen, insbesondere ein nach Fortbewegen der Trennwand oder eines Teils derselben an die Toilettenschüssel verbringbares Reinigungsgerät und einen an die Toilettenschüssel anschließenden Ablauf aufweist, dadurch gekennzeichnet, daß die Toilettenschüssel (11) einen vom Sanitärraum (9) zur Trennwand (8) abfallend geneigten, im wesentlichen ebenen Boden (12) mit einer hinteren Ablaufkante (15) und eine von der Trennward (8) oder deren beweglichen Teil (13) gebildete Rückwand aufweist, und daß der Ablauf (l6) im Reinigungsraum (10) im Bereich der Trennwand (8) unterhalb der Ablaufkante (15) des Bodens (12) der Toilettenschüssel (11) angeordnet ist und durch das Fortbewegen der Trennwand (8) oder deren beweglichen Teils (13) freigelegt wird.

2. Sanitärzelle nach Anspruch 1, dadurch gekennzeichnet, daß die Trennwand (8) in ihrem unteren Bereich das bewegliche Teil (13) aufweist, das zumindest eine zur Bildung der Rückwand der Toilettenschüssel (11) notwendige Größe aufweist, und daß dieses Trennwandteil (13) unter Freigabe der hinteren Ablaufkante (15) der Toilettenschüssel (11) in den Reinigungsraum (10) bewegbar ist.

3. Sanitärzelle nach Anspruch 1 oder 2, dadurch gekennzeichnet, daß das bewegliche Trennwandteil (13) an seinem unteren Ende einen in den Sanitärraum nach unten geneigten Abschnitt (14) aufweist, der ein Teil des Bodens der Toilettenschüssel (11) bildet und mit seiner vorderen Kante an dessen Ablaufkante (15) anschließt.

4. Sanitärzelle nach einem der Ansprüche 1 bis 3, dadurch gekennzeichnet, daß der Sanitärraum (9) einen beweglichen Boden (21) aufweist, der zu Reinigungszwecken in Richtung zum Reinigungsraum (10) kippbar oder verfahrbar ist.

5. Sanitärzelle nach einem der Ansprüche 1 bis 4, dadurch gekennzeichnet, daß das bewegliche Trennwandteil (13) zusammen mit dem Boden (21) des Sanitärraums (9) in Richtung zum Reinigungsraum (10) verfahrbar sind.

6. Sanitärzelle nach Anspruch 5, dadurch gekennzeichnet, daß unterhalb der bis zum Boden (21) reichenden Toilettenschüssel (11) eine Reinigungseinrichtung (22,33) für den darunter wegfahrenden Boden (21) vorgesehen ist.

7. Sanitärzelle nach einem der Ansprüche 1 bis 6, dadurch gekennzeichnet, daß oberhalb des Ablaufs (16) ein Rost (25) zum Zurückhalten von Grobgut angeordnet ist.

8. Sanitärzelle nach Anspruch 7, dadurch gekennzeichnet, daß der Rost (25) in den Reinigungsraum (9) abfallend geneigt ist.

9. Sanitärzelle nach Anspruch 7 oder 8, dadurch gekennzeichnet, daß der Rost (25) an der der Toilettenschüssel (11) abgekehrten Seite schwenkbar gelagert ist und aus einer Lage oberhalb des Ablaufs (16) während des Reinigens der Toilettenschüssel (11) gegen Ende des Reinigungsvorgangs in den Reinigungsraum (10) schwenkbar ist.

10. Sanitärzelle nach einem der Ansprüche 1 bis 9, dadurch gekennzeichnet, daß der Reinigungsraum (10)eine Sammelwanne (27) für Grobgut aufweist.

11. Sanitärzelle nach einem der Ansprüche 1 bis 10, dadurch gekennzeichnet, daß als Reinigungsgerät für die Toilettenschüssel (11) und die ortsfeste Trennwand (8) und die daran seitlich anschließenden Abschnitte der Rückwand (23) des Sanitärraums (9) eine Bürstenwalze (18) dient, die der Kontur der vorgenannten Wandteile angepaßt und entlang diesen über die Höhe der Sanitärzelle (1) verfahrbar ist.

12. Sanitärzelle nach einem der Ansprüche 1 bis 11, dadurch gekennzeichnet, daß die Bürstenwalze (18) in einer Kammer(17) oberhalb der Decke des Sanitärraums (9) angeordnet und nach Öffnen einer Deckenluke (20,32) in den Sanitärraum (9) absenkbar ist.

13. Sanitärzelle nach einem der Ansprüche 1 bis 12, dadurch gekennzeichnet, daß die Bürstenwalze (18) in Führungen (19) an gegenüberliegenden Seitenwänden des Sanitärraums (9) läuft.

14. Sanitärzelle nach einem der Ansprüche 1 bis 13, dadurch gekennzeichnet, daß die gegenüberliegenden Seitenwände (28) aus jeweils zwei zellenhohen Wandteilen (23,29) bestehen und daß die beiden der Außentür (7) nahen Wandteile (29) nahe der Außentür an senkrechten Achsen (30) gelagert sind derart, daß sie in der Benutzungslage des Sanitärraums (9) bündig an die beiden anderen Seitenwandteile (23) anschließen, während sie in der Reinigungslage nach innen bis zum Anschlag aneinander einklappbar sind und den Zugangsbereich (3) der Sanitärzelle (1) mit der Außentür (7) von dem übrigen Sanitärraum abtrennen.

15. Sanitärzelle nach einem der Ansprüche 1,4 und 6 bis 10, dadurch gekennzeichnet, daß die Trennwand (8) aus zwei in der vertikalen Symmetrieebene (44) der Toilettenschüssel getrennten Teile (42, 43) besteht, die an vertikalen Achsen (46) gelagert und aus der Benutzungslage um 180° in den Sanitärraum (9) vor die Toilettenschüssel (11) schwenkbar sind derart, daß der die Toilettenschüssel (11) aufweisende Teil des Sanitärraums (g) gegenüber dessen restlichen Teil abgetrennt und zugleich zum Reinigungsraum (10) geöffnet ist.

16. Sanitärzelle nach einem der Ansprüche 1,4 und 6 bis 10, dadurch gekennzeichnet, daß die Trennwand (10) Teil eines die gesamte Innenwandung des Sanitärraums (9) bildenden Zylinders (30) ist, der in der Sanitärzelle (1) um seine senkrechte Achse (41) drehbar ist und einen in der Benutzungslage mit der Außentür (7) korrespondierenden Ausschnitt (40) aufweist, der in der Reinigungslage dem Reinigungsraum (10) zugekehrt ist.

17. Sanitärzelle nach Anspruch 15 oder 16, dadurch gekennzeichnet, daß das Reinigungsgerät für die Toilettenschüssel (11) eine in dem Reinigungsraum (10) angeordnete, angetriebene Bürstenwalze (18) dient.

18. Sanitärzelle nach einem der Ansprüche 15 bis 17,dadurch gekennzeichnet, daß die Bürstenwalze (18) zwischen zwei im Reinigungsraum (10) gelagerten Tragarmen (37) sitzt die nach Fortbewegen der Trennwand (8) in Richtung auf die Toilettenschüssel (11) schwenkbar sind, wobei die Bürstenwalze (18) in die Toilettenschüssel (11) eingreift.

19. Sanitärzelle nach einem der Ansprüche 15 bis 18, dadurch gekennzeichnet, daß die Tragarme (37) jeweils eine über die Lagerung der Bürstenwalze (18) hinausreichende Verlängerung (38) aufweisen und als Wasserführung ausgebildet sind und daß die Verlängerungen (38) oder eine sie überbrückende Verbindung sich in der Reinigungslage vor der Toilettenschüssel (11) zur Reinigung von deren Außenseiten befinden.

20. Sanitärzelle nach einem der Ansprüche 15 bis 17, dadurch gekennzeichnet, daß die Bürstenwalze (18) in Höhe der Toilettenschüssel (11) im Reinigungsraum (10) gelagert und horizontal von hinten in die Toilettenschüssel (11) einfahrbar ist.

2l. Sanitärzelle nach einem der Ansprüche 1 bis 20, dadurch gekennzeichnet, daß im Reinigungsraum (10) eine Wasser-Hochdruckpumpe angeordnet ist und daß mehrere gegebenenfalls beweglich geführte Wasserdüsen zum Abspritzen zumindest eines Teils der Innenwandung des Sanitärraums (9) vorgesehen sind.
